# EUROPÄISCHE PATENTSCHRIFT

(11) **EP 3 388 122 B1**
(45) Veröffentlichungstag und Bekanntmachung des Hinweises auf die Patenterteilung: **28.04.2021**
(21) Anmeldenummer: 17165809.9
(22) Anmeldetag: 10.04.2017
(51) Int. Cl.: A63G 27/02, A63G 27/04

(54) **VERGNÜGUNGSGERÄT MIT AN EINEM TRÄGER ANGEORDNETEN GONDELN MIT KARDANISCH AUFGEHÄNGTEN SITZREIHEN**
AMUSEMENT DEVICE WITH GONDOLAS ARRANGED ON A HOLDER WITH GIMBAL-MOUNTED SEAT ROWS
APPAREIL DE DIVERTISSEMENT COMPRENANT DES GONDOLES DOTÉES DE RANGÉES DE SIÈGES À SUSPENSION À CARDAN DISPOSÉES SUR UN SUPPORT

(43) Veröffentlichungstag der Anmeldung: 17.10.2018
(73) Patentinhaber: Walser, Willy, 8877 Murg (CH); Rothe, Roman, 8862 Schübelbach (CH)
(72) Erfinder: Walser, Willy, 8877 Murg (CH); Rothe, Roman, 8862 Schübelbach (CH)
(74) Vertreter: Meyer, Ludgerus

(56) Entgegenhaltungen:
- EP-A2- 1 055 437
- LU-A1- 39 215
- US-A- 3 243 184
- US-A- 3 707 282
- US-A1- 2006 035 715

## Beschreibung

Die Erfindung betrifft ein Vergnügungsgerät mit einer Basis, an der wenigstens ein schwenk- oder drehbarer Träger zur Halterung von an dem Träger in Gondeln angeordneten Sitzreihen befestigt ist, entsprechend dem Oberbegriff des Anspruchs 1.

Bei einer Vielzahl von Vergnügungsgeräten zur Verwendung auf Jahrmärkten und dergleichen werden Fahrgäste zu einer Fahrt in Gondeln aufgenommen, die mit dem Vergnügungsgerät mehr oder weniger schnell in vertikaler Richtung bewegt werden. Die Bewegung kann linear oder kreisförmig erfolgen. Ein kreisförmiger Bewegungsablauf wird insbesondere an Riesenrädern verwendet, wobei eine Vielzahl von Gondeln an einem drehenden Rad befestigt ist. Die Gondeln des Riesenrades sind schwenkbar an der Peripherie des Rades angeordnet. Bei manchen Riesenrädern können sie auch in horizontaler Ebene gedreht werden. Bei Halt des Riesenrades können eine oder mehrere sich im unteren Bereich jeweils auf einer Plattform befindende Gondeln be- und entladen werden.

Bei anderen schaukelförmigen Vergnügungsgeräten befinden sich Sitze an beiden Enden eines Tragbalkens, der durch Eigenbewegung der Fahrgäste bewegt werden kann oder auch motorisch bewegt wird. Das Be- und Entladen erfolgt auch in dieser Ausführung in einem Zustand, in dem eine Gondel sich im unteren Bereich auf einer Plattform befindet. Zur Sicherung des Trägers im nicht ausbalancierten Zustand beim Entladen einer Gondel ist der Träger dabei mechanisch zu fixieren.

Es ist auch bekannt, Sitze in Gondeln kardanisch aufzuhängen, um eine Bewegung in drei Ebenen zu ermöglichen. Entsprechende Gondeln werden nach ihrer Beladung mittels eines Hubgerüstes auf eine größere Höhe angehoben und können dann die gewünschten Bewegungsmuster entweder durch manuelle Betätigung oder durch motorisch gesteuerten Antrieb durchführen. Der Nachteil einer solchen Anordnung liegt darin, dass während des Auf- und Abfahrens der Gondeln sowie bei der Be- und Entladung der Spielbetrieb des Vergnügungsgerätes unterbrochen ist.

US 2006/035715 A1 offenbart ein Vergnügungsgerät mit einer Basis, an der wenigstens ein drehbarer Träger zur Halterung von an dem Träger in Gondeln angeordneten Sitzreihen befestigt ist, wobei die Gondeln durch kardanisch ineinander greifende Rahmen gebildet sind, wodurch die Sitzreihen in den Gondeln kardanisch aufgehängt und in drei senkrecht zueinander stehenden Ebenen bewegbar sind.

Der Erfindung liegt daher die Aufgabe zugrunde, ein Vergnügungsgerät mit Gondeln mit kardanischer Aufhängung derart weiterzubilden, dass wenigstens zwei entsprechende Gondeln gleichzeitig betrieben werden können und diese im Wechsel be- und entladen werden können, wobei der Energiebedarf zum Betreiben des Vergnügungsgerätes minimiert ist und die Spielzeit des Vergnügungsgerätes pro Zeiteinheit erhöht werden kann.

Diese Aufgabe wird durch die im Anspruch 1 angegebene Erfindung gelöst. Vorteilhafte Weiterbildungen der Erfindung sind in Unteransprüchen angegeben.

Die Erfindung geht aus von einem Vergnügungsgerät mit einer Basis, an der wenigstens ein schwenk- oder drehbarer Träger zur Halterung von in Gondeln angeordneten Sitzreihen befestigt ist, wobei die Gondeln an dem Träger in Bezug auf die Basis wenigstens in Vertikalrichtung bewegbar sind und die Sitzreihen in der Gondel in wenigstens zwei zueinander senkrecht stehenden Ebenen dreh- oder auch schwenkbar sind.

Erfindungsgemäß ist der Träger durch zwei parallel verlaufende Arme gebildet, zwischen denen wenigstens zwei Gondeln befestigt sind, die durch kardanisch ineinandergreifende Rahmen gebildet sind, wodurch die Sitzreihen in der Gondel kardanisch in drei senkrecht zueinander stehenden Ebenen bewegbar sind.

Der wenigstens eine Träger ist ein stumpfwinklig abgewinkelter oder bogenförmig zur Basis gewölbter motorisch angetriebener Tragbalken mit zwei Armen, der im mittleren Bereich an der Basis gelagert ist und an seinen nach oben gerichteten Enden mit je einer Gondel versehen ist.

Während eine der Gondeln in ihrer Ausgangsstellung be- und entladbar ist, können weitere an dem Träger befestigte Gondeln in einem vorgegebenen Fahrprogramm weiter betrieben werden.

Ein derartiges Vergnügungsgerät weist den Vorteil auf, dass durch die besondere Gestaltung der Gondeln in Form einer kardanischen Aufhängung der Sitze ein großer Vergnügungseffekt erreicht werden kann und andererseits der Betreiber des Vergnügungsgerätes einen hohen Fahrgastdurchsatz erreichen kann. Dabei ist der Energieaufwand zum Betrieb des Vergnügungsgerätes relativ gering. Ebenso ist der Platzbedarf für das Vergnügungsgerät relativ klein.

Bei diesem nach Art einer Wippschaukel ausgebildeten Gerät weist der Träger an beiden Enden je eine Gondel auf. Der Träger ist über ein Schwenkgelenk an der Basis befestigt. Bei erhöhter Lagerung des Trägers gegenüber der Basis können bei der Bewegung des Trägers an den Enden relativ hohe Höhen erreicht werden. Die Bewegungssteuerung der Gondeln bzw. der in den Gondeln angeordneten Sitzreihen erfolgt vorzugsweise motorisch. Auch die Auf- und Abbewegung der Enden des Trägers erfolgen motorisch, z. B. elektromotorisch, hydraulisch oder pneumatisch. Die Bewegungen des Trägers und der Gondeln können in der Bewegungsgeschwindigkeit und der Bewegungsmuster aufeinander abgestimmt werden.

In einer alternativen Ausführungsform kann der Träger anstelle einer Schwenkbewegung um eine Schwenkachse auch entlang einer bogenförmigen Führungsbahn zwischen Träger und Basis verschoben werden, so dass die Enden des Trägers auch auf diese Weise große Höhen erreichen können.

In einer anderen Ausführungsform der Erfindung ist der Träger als Tragrad ausgebildet, das um eine mit der Basis verbundene zentrale Drehachse drehbar gelagert ist, wobei das Tragrad wenigstens zwei Gondeln an der Peripherie enthält. Die Sitzreihen in der Gondel sind ebenfalls kardanisch aufgehängt. Zwar entspricht das Grundprinzip einem Riesenrad, jedoch wird durch die Einführung einer kardanischen Aufhängung der einzelnen Gondeln bzw. der Sitzreihen der Gondeln ein gesteigerter Vergnügungseffekt erreicht. Die Zahl der Gondeln kann auch größer als zwei gewählt werden.

In einer weiteren Ausführungsform können auch zwei parallel angeordnete Träger verwendet werden, die an ihren Enden jeweils eine Gondel aufweisen, so dass im Betrieb des Vergnügungsgerätes nur jeweils eine der Gondeln zur Be- und Entladung abgesenkt werden muss, während der nicht zu beladende Träger weiter betrieben werden kann und die der zu be- oder entladenden Gondel gegenüberliegende Gondel auf großer Höhe bleiben kann.

Die kardanisch miteinander verbundenen Rahmen der Gondeln sind vorzugsweise rechteckig, oval oder kreisförmig ausgebildet. Dabei ist ein äußerer Rahmen drehbar an zwei Armen des jeweiligen Trägers gelagert, während die Sitzreihen an einem Innenrahmen befestigt sind. Ein Zwischenrahmen verbindet den äußeren mit dem inneren Rahmen kardanisch miteinander. Vorzugsweise sind die Sitzreihen an beiden Seiten eines Schenkels des inneren Rahmens befestigt. Die Sitzreihen können auch an zwei gegenüberliegenden Schenkeln des inneren Rahmens befestigt werden, um so eine bessere Gewichtssymmetrie herstellen zu können. Bei dieser Ausführungsform müssen jedoch geeignete Möglichkeiten zum Be- und Entladen der Sitze auf der Plattform bereitgestellt sein, welche bei der Beladung oder Entladung nur eines Schenkels bei senkrechtstehendem Innenrahmen einfacher herzustellen sind.

Es kann auch vorgesehen sein, die an dem oder den Schenkeln des inneren Rahmens angeordneten Sitzreihen dreh- oder schwenkbar auszugestalten.

Die Erfindung wird nachstehend anhand mehrerer Ausführungsbeispiele näher erläutert. Es zeigen:
- Fig. 1 - 3: ein Vergnügungsgerät mit einem bogenförmigen Träger,
- Fig. 4: ein Vergnügungsgerät mit zwei parallel angeordneten Trägern,
- Fig. 5 - 7: Anordnungen mit Gondeln an einem umlaufenden Rad,

Die Figuren 1 - 3 zeigen eine Ausführungsform der Erfindung, bei der auf einer plattformartigen Basis 1 ein bogenförmiger Träger 2 in seinem mittleren Bereich in einem Lager 9 kippbar aufgenommen ist. Die Basis 1 enthält einen Be- und Entladebereich 10, in dem die Fahrgäste die an dem Träger 2 endseitig angeordnete Gondel 8 betreten oder verlassen können. Am gegenüberliegenden Ende des Trägers 2 ist eine weitere Gondel 3 angeordnet, die entsprechend in einem weiteren Be- und Entladebereich auf der Basis 1 betreten oder verlassen werden kann. Zwar ist der Träger 2 bogenförmig dargestellt, aber er kann auch stumpfwinklig ausgebildet sein. Mit einer bogenförmigen oder stumpfwinklig abgewinkelten Gestalt werden große endseitige Höhen erhalten, wenn das gegenüberliegende Ende abgesenkt ist.

Das Lager 9 befindet sich auf der Basis 1 an einem erhöhten Gerüst 11, so dass die Enden des bogenförmigen Trägers 2 jeweils ausreichend weit nach unten geschwenkt werden können um die Gondeln 3 oder 8 betreten oder verlassen zu können.

Die Gondeln 3 und 8 sind endseitig an dem Träger 2 angeordnet und bestehen aus drei ineinander verschachtelten Rahmen, die rechtwinklig gegeneinander gelagert sind. Der äußere Rahmen 7 ist in einem Lager 12 gelagert. Der Zwischenrahmen 6 ist mit seiner Lagerachse rechtwinklig zur Lagerachse 12 in dem äußeren Rahmen 7 gelagert. Im Inneren des Zwischenrahmens 6 ist der innere Rahmen 5 über das Lager 13 gegenüber dem Zwischenrahmen 6 gelagert. Die Anordnung der Lager 12, 13, 14 der ineinandergreifenden Rahmen 5, 6, 7 ergibt eine kardanische Lagerung, so dass der innere Rahmen 5 in rechtwinklig aufeinander stehenden Ebenen bewegbar ist. Die Bewegung erfolgt vorzugsweise motorisch nach einem vorgewählten Steuerprogramm.

Der innere Rahmen 5 weist auf dem freien Schenkel 15 zwei parallel angeordnete Sitzreihen 4 auf, wobei die Einzelsitze der Sitzreihen auf beiden Seiten des Schenkels befestigt sind. Der gegenüberliegende Schenkel 16 des inneren Rahmens 5 kann ein Gegengewicht aufweisen. Der Schenkel 16 kann jedoch ebenfalls Sitzreihen aufnehmen, wenn das Be- und Entladen der Sitzreihen auf der Plattform geeignet gewährleistet werden kann. Dafür sollten die Schenkel 15 und 16 gegenüber dem inneren Rahmen 5 drehbar sein, um die Sitzreihen beim Be- und Entladen jeweils in aufrechter Stellung halten zu können.

Die aus den Rahmen 5, 6, 7 gebildeten Gondeln sind vorzugsweise rechteckförmig gestaltet, sie können jedoch auch andere Formen, wie oval oder kreisförmig, ausgestaltet sein.

Zum Be- und Entladen einer Gondel wird der Träger 2 an einem Ende so weit abgesenkt, dass der Schenkel des inneren Rahmens, der die Sitzreihen trägt, bis auf die Basis 1 heruntergefahren werden kann. Nach der Beladung der Sitzreihen kann das entsprechende Ende des Trägers 2 wieder angehoben werden, während das gegenüberliegende Ende des Trägers abgesenkt wird. Die Gondeln können dadurch nach Art einer Wippschaukel gegenläufig synchron auf- und abbewegt werden.

Fig. 2 zeigt das Vergnügungsgerät von Fig. 1 in Aufsicht. Die Figur verdeutlicht, dass der Träger 2 aus zwei parallel laufenden Armen 17 und 18 gebildet ist, zwischen denen die äußeren Rahmen 7 der beiden Gondeln 3 und 8 aufgenommen sind. Die äußeren Rahmen 7 sind über das Lager 12 in einer vertikalen Ebene drehbar. Der Zwischenrahmen 6 ist über das Lager 14 an dem äußeren Rahmen 7 drehbar gelagert. Die Lagerung des inneren Rahmens 5 erfolgt über das Lager 13 im Zwischenrahmen 6.

Fig. 3 zeigt die Anordnung in Fig. 1 in Vorderansicht mit den Armen 17 und 18 sowie einer angehobenen Gondel 3 und einer abgesenkten Gondel 8. Die Gondel 3 befindet sich in ihrer höchsten Stellung, während sich die Gondel 8 auf der anderen Seite des Vergnügungsgerätes in der Be- und Entladestellung befindet.

Fig. 4 zeigt eine zweite Ausführungsform der Erfindung, bei der zwei Gondeln 19 und 20 parallel zueinander angeordnet sind. Die Aufhängung der Gondeln erfolgt über drei Arme 21, 22, 23. Damit erfolgt die Hubbewegung der Gondeln 19 und 20 synchron, während der Bewegungsablauf der Gondeln 19 und 20 entweder auch synchron oder unterschiedlich zueinander betrieben werden kann.

Die Figuren 5 - 7 zeigen eine Ausführungsform der Erfindung, bei der ein Träger 34 an einer zentralen Drehachse 29 befestigt ist, und nach Art eines Riesenrades um die zentrale Drehachse 29 drehbar ist. Die Gondeln 30 und 31 befinden sich an den peripheren Enden des Trägers 34. Die zentrale Drehachse 29 befindet sich an der Spitze eines Traggerüstes 33, das auf der Basis 1 angeordnet ist. Auch in dieser Ausführungsform sind die Gondeln bzw. Sitzreihen kardanisch aufgehängt.

Fig. 5 zeigt eine Ausbildung mit einem Träger 34 mit zwei Gondeln 30 und 31. Fig. 6 zeigt einen dreiarmigen Träger mit jeweils einer Gondel 30, 31, 32 am Ende der Arme des Trägers, wobei die Gondel 32 sich in Be- und Entladestellung befindet. Fig. 7 zeigt einen vierarmigen Träger mit vier Gondeln. Auch eine größere Zahl von Gondeln an einer entsprechenden Zahl von Armen kann entsprechend realisiert werden. Bei einem zweiarmigen Träger kann eine der Gondeln auch durch ein Gegengewicht ersetzt werden.

In den Figuren sind die Gondeln als offene Rahmenanordnung dargestellt. Die Gondeln können jedoch auch geschlossen ausgebildet sein, indem der äußere Rahmen ein Gehäuse bildet, in dem der Zwischenrahmen und der innere Rahmen aufgenommen sind. Auch der innere Rahmen kann ein Gehäuse bilden, in dem die Sitzreihen oder einzelne Sitze in unterschiedlicher Anordnung aufgenommen sein können. Die Gehäuse weisen Türen auf und sind mit oder ohne Fenster versehen. Dabei können die Gehäuse auch mit Projektionsflächen versehen sein, auf denen visuelle Darstellungen angezeigt werden, die den Vergnügungseffekt der Fahrgäste weiter erhöhen können.

**Bezugszeichen**

| | | | |
|---|---|---|---|
| 1 | Basis | 16 | Schenkel |
| 2 | Träger | 17 | Arm |
| 3 | Gondel | 18 | Arm |
| 4 | Sitzreihe | 19 | Gondel |
| 5 | innerer Rahmen | 20 | Gondel |
| 6 | Zwischenrahmen | 21 | Arm |
| 7 | äußerer Rahmen | 22 | Arm |
| 8 | Gondel | 23 | Arm |
| 9 | Lager | 29 | zentrale Drehachse |
| 10 | Be- und Entladebereich | 30 | Gondel |
| 11 | Gerüst | 31 | Gondel |
| 12 | Lager | 32 | Gondel |
| 13 | Lager | 33 | Trägergerüst |
| 14 | Lager | 34 | Träger |
| 15 | Schenkel | | |

## Patentansprüche

1. Vergnügungsgerät mit einer Basis (1), an der wenigstens ein schwenk- oder drehbarer Träger (2) zur Halterung von an dem Träger in Gondeln (3, 8) angeordneten Sitzreihen (4) befestigt ist, wobei die Gondeln (3, 8) an dem Träger (2) in Bezug auf die Basis wenigstens in Vertikalrichtung bewegbar sind, und die Sitzreihen (4) in den Gondeln (3, 8) in wenigstens zwei senkrecht zueinander stehenden Ebenen dreh- oder schwenkbar sind, wobei der wenigstens eine Träger (2) durch zwei parallel verlaufende Arme (17, 18) gebildet ist, zwischen denen wenigstens zwei Gondeln (3, 8) angeordnet sind, die durch kardanisch ineinander greifende Rahmen (5, 6, 7) gebildet sind, wodurch die Sitzreihen (4) in den Gondeln (3, 8) kardanisch aufgehängt und in drei senkrecht zueinander stehenden Ebenen bewegbar sind, wobei der wenigstens eine Träger (2) ein stumpfwinklig abgewinkelter oder bogenförmig zur Basis gewölbter motorisch angetriebener Tragbalken mit zwei Armen ist, der im mittleren Bereich (9) an der Basis gelagert ist und an seinen nach oben gerichteten Enden mit je einer Gondel (3, 8) versehen ist, und wobei während eine der Gondeln (8) in ihrer Ausgangsstellung be- und entladbar ist weitere an dem Träger befestigte Gondeln (3) in einem vorgegebenen Fahrprogramm betrieben werden können.

2. Vergnügungsgerät nach Anspruch 1, **dadurch gekennzeichnet,**
**dass** der Träger (2) entlang seiner Länge gegenüber der Basis verschiebbar ist.

3. Vergnügungsgerät nach Anspruch 1, **dadurch gekennzeichnet,**
**dass** zwei parallel zueinander angeordnete Träger (21- 23) mit ihren Armen (21- 23) an der Basis befestigt sind, die jeweils an ihren nach oben gerichteten Enden mit je einer Gondel (19, 20) zwischen den Armen versehen sind, wobei ein mittlerer Arm (22) Teil beider Träger ist.

4. Vergnügungsgerät nach einem oder mehreren der vorhergehenden Ansprüche,
**dadurch gekennzeichnet,**
**dass** die kardanisch ineinander greifenden Rahmen (5, 6, 7) rechteckig, oval oder kreisförmig ausgebildet sind, wobei ein äußerer Rahmen (7) drehbar an den Armen (17, 18) des jeweiligen Trägers (2) gelagert ist, die Sitzreihen an einem inneren Rahmen (5) gelagert sind und ein Zwischenrahmen (6) den äußeren mit dem inneren Rahmen kardanisch drehbar verbindet.

5. Vergnügungsgerät nach Anspruch 4, **dadurch gekennzeichnet,**
**dass** zwei Sitzreihen Rücken an Rücken an einem Schenkel (15) des inneren Rahmens (5) befestigt sind.

6. Vergnügungsgerät nach Anspruch 4, **dadurch gekennzeichnet,**
**dass** die Sitzreihen in Bezug auf die Lagerung des inneren Rahmens (5) an gegenüberliegenden Schenkeln (15, 16) des inneren Rahmens (5) befestigt sind.

7. Vergnügungsgerät nach Anspruch 4 oder Anspruch 5, **dadurch gekennzeichnet,**
**dass** der oder die Schenkel (15, 16) um eine Drehachse an dem inneren Rahmen (5) drehbar sind.

8. Vergnügungsgerät nach Anspruch 1, **dadurch gekennzeichnet,**
**dass** der Träger um eine an der Basis angeordnete zentrale Drehachse (29) drehbar gelagert ist, und dass der als Tragrad (35) ausgebildete Träger wenigstens zwei Gondeln (30, 31) enthält.

## Claims

1. An amusement ride having a base (1) to which is fastened at least one pivotable or rotatable support (2) for holding rows of seats (4) mounted in gondolas (3, 8), wherein the gondolas (3, 8) are movable on the support (2) with respect to the base, at least in the vertical direction, and the rows of seats (4) in the gondola (3, 8) are rotatable or pivotable in at least two mutually perpendicular planes, wherein
the at least one support (2) is formed by two parallel arms (17, 18) with at least two gondolas (3, 8) arranged between the same, formed by frames (5, 6, 7) which interlock in a Cardan suspension, such that the rows of seats (4) in the gondolas (3, 8) are mounted by Cardan suspension and are movable in three mutually perpendicular planes, wherein
the at least one support (2) is an obtusely angled or arcuate motor-driven support beam which is curved relative to the base, has two arms, and is mounted on the base in the central region (9) thereof, and is configured with one gondola (3, 8) on each of its upwardly swept ends, and wherein,
while one of the gondolas (8) can be loaded and unloaded in its starting position, other gondolas (3) fastened to the support can be operated in a predefined movement program.

2. The amusement ride according to claim 1, **characterized in that** the support (2) is displaceable along its length relative to the base.

3. The amusement ride according to claim 1, **characterized in that** two supports (21 - 23) arranged parallel to one another are fastened to the base by their arms (21 - 23), each of which is configured with a gondola (19, 20) between the arms on their upwardly swept ends, wherein a middle arm (22) is part of both supports.

4. The amusement ride according to one or several of the preceding claims, **characterized in that** the frames (5, 6, 7) which interlock in a Cardan suspension are rectangular, oval or circular, wherein an outer frame (7) is rotatably mounted on the arms (17, 18) of the respective support (2), the rows of seats are mounted on an inner frame (5), and an intermediate frame (6) interconnects the outer frame to the inner frame in a Cardan-like manner.

5. The amusement ride according to claim 4, **characterised in that** two rows of seats are fastened back to back on a leg (15) of the inner frame (5).

6. The amusement ride according to claim 4, **characterized in that** the rows of seats are fastened to legs (15, 16) of the inner frame (5) which are opposite with respect to the mounting of the inner frame (5).

7. The amusement ride according to claim 4 or claim 5, **characterized in that** the leg(s) (15, 16) is/are rotatable about an axis of rotation on the inner frame (5).

8. The amusement ride according to claim 1, **characterized in that** the support is rotatably mounted about a central axis of rotation (29) arranged at the base, and **in that** the support designed as a carrying wheel (35) contains at least two gondolas (30, 31).

## Revendications

1. Appareil de divertissement avec une base (1) à laquelle est fixé au moins un support (2) pivotant ou rotatif pour l'attache de rangées de sièges (4) disposées sur le support dans des nacelles (3, 8), dans lequel les nacelles (3, 8) sur le support (2) sont mobiles au moins dans la direction verticale par rapport à la base, et les rangées de sièges (4) dans les nacelles (3, 8) sont rotatives ou pivotantes dans au moins deux plans situés perpendiculairement l'un à l'autre, dans lequel le au moins un support (2) est formé par deux bras (17, 18) s'étendant parallèlement, entre lesquels sont disposées au moins deux nacelles (3, 8) qui sont formées par des cadres (5, 6, 7) en prise l'un dans l'autre à la cardan, moyennant quoi les rangées de sièges (4) dans les nacelles (3, 8) sont suspendues à la cardan et sont mobiles dans trois plans situés perpendiculairement les uns aux autres, dans lequel le au moins un support (2) est une barre de support coudée à angle obtus ou cintrée en arc par rapport à la base et entraînée par moteur, avec deux bras, qui est montée dans la zone centrale (9) sur la base et est pourvue à ses extrémités dirigées vers le haut d'une nacelle (3, 8) respective, et
dans lequel pendant que l'une des nacelles (8) est apte à être chargée et déchargée dans sa position de départ, d'autres nacelles (3) fixées au support peuvent fonctionner dans un programme de circulation prédéfini.

2. Appareil de divertissement selon la revendication 1, **caractérisé**
**en ce que** le support (2) est apte à coulisser le long de sa longueur par rapport à la base.

3. Appareil de divertissement selon la revendication 1, **caractérisé**
**en ce que** deux supports (21-23) disposés parallèlement l'un à l'autre sont fixés à la base avec leurs bras (21-23) qui sont pourvus respectivement, à leurs extrémités dirigées vers le haut, d'une nacelle (19, 20) respective entre les bras, dans lequel un bras central (22) fait partie des deux supports.

4. Appareil de divertissement selon l'une ou plusieurs des revendications précédentes, **caractérisé**
**en ce que** les cadres (5, 6, 7) en prise les uns dans les autres à la cardan ont une forme rectangulaire, ovale ou circulaire, dans lequel un cadre extérieur (7) est monté rotatif sur les bras (17, 18) du support (2) respectif, les rangées de sièges sont montées sur un cadre intérieur (5) et un cadre intermédiaire (6) relie de manière rotative à la cardan le cadre extérieur au cadre intérieur.

5. Appareil de divertissement selon la revendication 4, **caractérisé**
**en ce que** deux rangées de sièges sont fixées dos à dos à une branche (15) du cadre intérieur (5).

6. Appareil de divertissement selon la revendication 4, **caractérisé**
**en ce que** les rangées de sièges sont fixées à des branches (15, 16) opposées du cadre intérieur (5) par rapport au montage du cadre intérieur (5).

7. Appareil de divertissement selon la revendication 4 ou la revendication 5, **caractérisé**
**en ce que** la ou les branches (15, 16) sont aptes à tourner autour d'un axe de rotation sur le cadre intérieur (5).

8. Appareil de divertissement selon la revendication 1, **caractérisé**
**en ce que** le support est monté rotatif autour d'un axe de rotation central (29) disposé sur la base, et **en ce que** le support formé comme une roue de support (35) contient au moins deux nacelles (30, 31).
